# EUROPÄISCHE PATENTSCHRIFT

(11) **EP 1 657 205 B1**
(45) Veröffentlichungstag und Bekanntmachung des Hinweises auf die Patenterteilung: **07.03.2012**
(21) Anmeldenummer: 05110386.9
(22) Anmeldetag: 04.11.2005
(51) Int. Cl.: B66B 11/02

(54) **Aufzugskabine**
Elevator car
Cabine d'ascenseur

(30) Priorität: 11.11.2004 EP 04405693
(43) Veröffentlichungstag der Anmeldung: 17.05.2006
(73) Patentinhaber: Inventio AG, 6052 Hergiswil (CH)
(72) Erfinder: Starace, Raffaele, 6033 Buchrain (CH)

(56) Entgegenhaltungen:
- EP-A- 0 234 324
- EP-A- 0 585 945
- EP-A- 0 997 424
- US-A- 4 779 707
- US-A1- 2004 195 049

## Beschreibung

Die Erfindung betrifft eine Aufzugskabine bestehend aus Boden, Türen, Seitenwänden, Rückwand und Decke, wobei der Boden, die Seitenwände, die Rückwand und die Decke je aus mehreren Panelen modular aufgebaut sind, die mittels Verbindungselementen zusammenhaltbar sind.

Aus der Patentschrift US 4 779 707 ist eine modular aufgebaute Aufzugskabine bekannt geworden. Die Aufzugskabine besteht aus einem Boden, Schiebetüren mit Frontwand, Seitenwänden, Rückwand und einer Decke. Die Seitenwände sind mit der Rückwand und mit der Frontwand mittels Winkelelementen verbunden, wobei Clips die Wände und Winkelelemente zusammenhalten. Ausserdem sind die Wände mit dem Boden verschraubt. Die Decke umschliesst die Wände nach dem Prinzip des Büchsendeckels.

Ein Nachteil der bekannten Einrichtung liegt darin, dass die vollflächigen Wände und Decke aufwändig und sperrig sind und hohe Herstellungs- und Montagekosten verursachen.

Aus der EP 0 585 945 A1 ist eine aus Panelen bestehende Aufzugskabine bekannt geworden. Die Panele weisen an den Enden der Längsseiten Umbüge auf, die der Verbindung mit den Nachbarpanelen dienen, wobei die Umbüge aneinandergestossen werden und verschweisst oder vercrimpt werden.

Hier will die Erfindung Abhilfe schaffen. Die Erfindung, wie sie in den unabhängigen Ansprüchen gekennzeichnet ist, löst die Aufgabe, die Nachteile der bekannten Einrichtung zu vermeiden und eine Aufzugskabine vorzuschlagen, die handlich ist bei der Herstellung, beim Transport und bei der Montage.

Vorteilhafte Weiterbildungen der Erfindung sind in den abhängigen Patentansprüchen angegeben.

Die durch die Erfindung erreichten Vorteile sind im wesentlichen darin zu sehen, dass die Stabilität der rundum mit Panelen modular aufgebauten Aufzugskabine selbst bei hohen Lasten, wie sie beispielsweise bei Lastenaufzügen auftreten, gewährleistet ist. Trotz der vielen Einzelteile für den Aufbau der Wände, Decke und Boden sind nur wenige montageintensivere Verbindungselemente wie Schrauben notwendig. Die Mehrzahl der Verbindungen werden vorteilhafterweise mittels aus den Panelen selbst gestanzten Clips oder mittels Verbindungslaschen hergestellt. Dabei sind die Panele fabrikseitig lediglich mit einem automatisierten Stanzvorgang und einem automatisierten Abkantvorgang herstellbar. Vor Ort bzw. montageseitig ist die Aufzugskabine dafür in kurzer Montagezeit mittels Steckverbindungen und mit wenigen Schraubverbindungen aufbaubar. Bei der Montage der Aufzugskabine wird das Montagepersonal durch einfach identifizierbare Verbindungselemente geführt. Die Panelbauweise ermöglicht direkt von der Stanz- und Abkantmaschine weg einen kleinvolumigen Transport der Aufzugskabine auf die Baustelle. Die Wände, Decke und Boden der Aufzugskabine weisen passagierraumseitig trotz der Panelbauweise keine vorstehenden Teile oder Kanten auf und sind ohne zusätzliche Massnahmen vandalenresistent. Eine Nachbearbeitung der Oberfläche ist nicht nötig. Eine zusätzliche Leuchtdecke ist überflüssig, falls für die Deckenpanele ein ästhetisch ansprchendes Blech, beispielsweise CrNi Blech verwendet wird. Die auf den Bodenpanelen liegende Schürze benötigt keine eigene Tragkonstruktion und ist mit wenigen Schrauben befestigbar.

Anhand der beiliegenden Figuren wird die vorliegende Erfindung näher erläutert.

Es zeigen:
Fig. 1
   eine modular aufgebaute Aufzugskabine,
Fig. 2
   eine Explosionsdarstellung der Aufzugskabine,
Fig. 3
   einen Tragrahmen für die Aufzugskabine,
Fig. 4
   Verbindungselemente für eine Verbindung zwischen Bodenpanelen und Wandpanelen,
Fig. 5
   Verbindungselemente für eine Verbindung zwischen Wandpanelen und Deckenpanelen,
Fig. 6
   Profil der Bodenpanele,
Fig. 7
   Profil der Wandpanele,
Fig. 8
   Profil der Deckenpanele,
Fig. 9
   einen Clip als Verbindungselement,
Fig. 10
   Herstellung einer Steckverbindung,
Fig. 11
   Einzelheiten einer Schwelle,
Fig. 12
   Einzelheiten von Eingangsprofilen und
Fig. 13
   Einzelheiten eines Anschlussprofils.

Fig. 1 zeigt eine modular aufgebaute Aufzugskabine 1, bestehend aus einem Boden 2 mit Schwelle 3, Türen 4, Seitenwände 5, einer Rückwand 6 und einer Decke 7.

Wie in der Explosionsdarstellung der Fig. 2 gezeigt besteht der Boden 2 aus Bodenpanelen 2.1. Der Boden 2 wird aus insgesamt acht Bodenpanelen 2.1 gebildet. Der Boden 2 kann auch mit einem Bodenbelag 2.2, beispielsweise eine Spanplatte, versehen sein. Die Schwelle 3 ist mit den Bodenpanelen 2.1 verbunden. Die Seitenwände 5 bestehen je aus zehn Wandpanelen 5.1. Die Rückwand 6 besteht aus acht Wandpanelen 5.1 und die Decke 7 besteht aus sechs Deckenpanelen 7.1. Die Wandpanele 5.1 der Seitenwände 5 und der Rückwand 6 sind im vorliegenden Beispiel identisch. Eingangsprofile 8 schliessen Seitenwände 5 und Decke 7 frontseitig ab. Seitenwände 5 und Rückwand 6 sind mittels Anschlussprofilen 9 verbunden. Je nach Grösse der Aufzugskabine 1 variiert die Anzahl und Grösse der Panele.

Fig. 3 zeigt einen Tragrahmen 10 für die Aufzugskabine 1, der im wesentlichen aus Rahmenelementen 10.1 besteht, an denen je Rahmenseite Führungsschuhe 11 und eine Fangvorrichtung 12 angeordnet sind. Untere Befestigungsprofile 13 des Tragrahmens 10 tragen die Bodenpanele 2.1. Die Deckenpanele 7.1 sind mit oberen Befestigungsprofilen 14 verbunden, die beipielsweise als Winkelbleche ausgebildet sind.

Fig. 4 zeigt die Verbindungselemente für eine Verbindung zwischen Bodenpanelen 2.1 und Wandpanelen 5.1 der Seitenwände 5 bzw. der Rückwand 6. Das Wandpanel 5.1 ist unten mit Laschen 5.2 versehen, die in am Bodenpanel 2.1 in Längsrichtung angeordnete Schlitze 2.3 passen. In die in Querrichtung angeordneten Schlitze 2.3 passen Laschen 5.2 der Rückwandpanele 5.1. Jedes Wandpanel 5.1 und seine Laschen 5.2 sind aus derselben Blechtafel ausgestanzt worden. Wandpanel 5.1 und Laschen 5.2 sind einstückig.

Fig. 5 zeigt die Verbindungselemente für eine Verbindung zwischen Wandpanelen 5.1 der Seitenwände 5 bzw. der Rückwand 6 und Deckenpanelen 7.1. Das Wandpanel 5.1 ist oben mit Laschen 5.3 versehen, die in an den Deckenpanelen 7.1 angeordnete Schlitze 7.2 passen. Jedes Wandpanel 5.1 und seine Laschen 5.3 sind aus derselben Blechtafel ausgestanzt worden. Wandpanel 5.1 und Laschen 5.3 sind einstückig. Die Laschen 5.3 werden durch die Schlitze 7.2 gesteckt und danach abgebogen. Stanzlöcher 5.4 der Laschen 5.3 erleichtern das Abbiegen und gewährleisten eine präzise und scharfe Abbiegekante.

Fig. 6 zeigt die Profile der Bodenpanele 2.1, die mittels Schraubverbindungen 2.4 untereinander zusammengehalten werden und mit dem unteren Befestigungsprofil 13 des Tragrahmens 10 fest verbunden sind. Die Bodenpanele 2.1 bilden kabinenseitig eine glatte Bodenoberfläche ohne Kanten oder vorstehende Teile. Der Bodenbelag 2.2 kann ohne weiteres auf den durch die Bodenpanele 2.1 gebildeten Boden 2 gelegt werden.

Fig. 7 zeigt das Profil der Wandpanele 5.1, die mittels Steckverbindungen 5.5 untereinander verbunden sind. Fig. 9 und Fig. 10 zeigen Einzelheiten der Verbindung. Die Wandpanele 7.1 bilden kabinenseitig eine glatte Wandoberfläche ohne Kanten oder vorstehende Teile.

Fig. 8 zeigt das Profil der Deckenpanele 7.1, die mittels Schraubverbindungen 7.3 mit dem oberen Befestigungsprofil 14 des Tragrahmens 10 fest verbunden sind. Die Deckenpanele 7.1 bilden kabinenseitig eine glatte Deckenoberfläche ohne Kanten oder vorstehende Teile.

Fig. 9 zeigt die Steckverbindung 5.5 der Fig. 7. Als Verbindungselement ist ein Clip 5.6 aus dem Wandpanel 5.1 ausgestanzt worden und weist durch die beim Ausstanzen vorgegebene Form Federeigenschaften auf. Wandpanel 5.1 und Clip 5.6 sind einstückig. Wie in Fig. 10 gezeigt, weist das benachbarte Wandpanel 5.1 auf gleicher Höhe eine Öffnung 5.7 auf, in die der Clip 5.6 passt. Der Clip 5.6 wird in die Öffnung 5.7 eingeführt und das Wandpanel 5.1 nach unten bewegt, bis der Clip 5.6 das benachbarte Wandpanel 5.1 übergreift und festhält. Die Bewegung des Clips 5.6 ist mit einem Pfeil P1 symbolisiert. Bei der Bewegung des Wandpanels 5.1 nach unten werden gleichzeitig die Laschen 5.2 des Wandpanels 5.1 in die Schlitze 2.3 des Bodenpanels 2.1 eingeführt. Über die Höhe des Wandpanels 5.1 verteilt sind beipielsweise vier Clips 5.6 vorgesehen.

Fig. 11 zeigt Einzelheiten der Schwelle 3, die aus einem ersten Winkel 3.6, einem Deckblech 3.9, einem zweiten Winkel 3.7 und einem Schwellenprofil 3.1 besteht und an den Bodenpanelen 2.1 angeordnet ist. Der erste Winkel 3.6 und der zweite Winkel 3.7 sind mittels Schraubenverbindungen 3.3 mit den Bodenpanelen 2.1 verbunden.

Im Kantenbereich K sind der erste Winkel 3.6 nach oben und der zweite Winkel 3.7 nach unten abgebogen. Ein dritter Winkel 3.8 ist ebenfalls nach unten abgebogen und dient der Befestigung einer Schürze 3.2, die auch am zweiten Winkel 3.7 befestigt ist. Das Deckblech 3.9 umfasst den Umbug des ersten Winkels 3.6 und die Schürze 3.2 und überdeckt die Schraubenverbindungen 3.3 und bildet zwei Vorsprünge 3.4. Zwischen den beiden Vorsprüngen 3.4 ist das Schwellenprofil 3.1 angeordnet, sodass zwei als Führungsnuten für die Türflügel dienende Kanäle 3.5 gebildet werden. Die von den Bodenpanelen 2.1 getragene Schwelle 3 benötigt keine eigene Tragkonstruktion und ist mit wenigen Schraubenverbindungen 3.3 befestigbar.

Fig. 12 zeigt Einzelheiten der Eingangsprofile 8. Ein vertikales Eingangsprofil 8 besteht aus einem Würfelprofil 8.1 und aus einem Rechteckprofil 8.2. Das horizontale Eingangsprofil 8 ist als L-Profil 8.3 ausgebildet. Würfelprofil 8.1 und Rechteckprofil 8.2 sind mittels Steckverbindungen 5.5 gemäss Fig. 10 verbindbar. Rechteckprofil 8.2 und benachbartes Wandpanel 5.1 sind mittels Steckverbindungen 5.5 gemäss Fig. 10 verbindbar. Horizontales L-Profil 8.3 und Deckenpanel 7.1 sind mittels Steckverbindungen 5.5 gemäss Fig. 10 und Schraubverbindungen 7.3 verbindbar.

Fig. 13 zeigt Einzelheiten des Anschlussprofils 9, welches mittels Steckverbindungen 5.5 gemäss Fig. 10 mit den benachbarten Wandpanelen 5.1 verbindbar ist. Laschen 9.3 passen in Schlitze 7.2 des benachbarten Deckenpanels 7.1 und werden danach abgebogen.

## Patentansprüche

1. Aufzugskabine (1) bestehend aus Boden (2), Türen (4), Seitenwänden (5), Rückwand (6) und Decke (7), wobei der Boden (2), die Seitenwände (5), die Rückwand (6) und die Decke (7) je aus mehreren Panelen modular aufgebaut sind, die mittels Verbindungselementen zusammenhaltbar sind,
wobei
der Boden (2) aus mehreren Bodenpanelen (2.1) aufgebaut ist, die von einem unteren Befestigungsprofil (13) eines Tragrahmens (10) getragen werden und
dass die Wände (5,6) aus mehreren Wandpanelen (5.1) aufgebaut sind, wobei jedes Wandpanel (5.1) am unteren Ende mit den Bodenpanelen (2.1) in Verbindung stehende Laschen (5.2) aufweist, die Wandpanele (5.1) untereinander mittels Clipverbindungen (5.5) verbindbar sind und jedes Wandpanel (5.1) am oberen Ende mit den Deckenpanelen (7.1) in Verbindung stehende Laschen (5.3) aufweist, wobei Wandpanel (5.1) und Laschen (5.2,5.3) einstückig sind.

2. Aufzugskabine nach Anspruch 1,
**dadurch gekennzeichnet,**
**dass** die Clipverbindung (5.5) einen Clip (5.6) aufweist, der aus dem Wandpanel (5.1) ausgestanzt ist, wobei Wandpanel (5.1) und Clip (5.6) einstückig sind.

3. Aufzugskabine nach einem der Ansprüche 1 oder 2,
**dadurch gekennzeichnet,**
**dass** die Decke (7) aus mehreren Deckenpanelen (7.1) aufgebaut ist, die in Verbindung stehen mit einem oberen Befestigungsprofil (14) des Tragrahmens (10).

4. Aufzugskabine nach einem der vorhergehenden Ansprüche,
**dadurch gekennzeichnet,**
**dass** die Schwelle (3) der Aufzugskabine (1) keine eigene Tragkonstruktion aufweist und auf den Bodenpanelen (2.1) angeordnet ist.

5. Verfahren zur Montage einer Aufzugskabine (1) bestehend aus Boden (2), Türen (4), Seitenwänden (5), Rückwand (6) und Decke (7) nach den Ansprüchen 1 bis 4,
**dadurch gekennzeichnet,**
**dass** Boden (2), Seitenwände (5), Rückwand (6) und Decke (7) nicht geschweisst verbunden werden, wobei lösbare Verbindungselemente verwendet werden.

6. Verfahren nach Anspruch 5,
**dadurch gekennzeichnet,**
**dass** als Verbindungselemente Steckverbindungen (2.3,5.2,5.3,5.5,5.7,7.2) und Schraubenverbindungen (2.4) verwendet werden, wobei lediglich die hochbelasteten Kabinenelemente (2.1) mittels Schraubenverbindungen (2.4) verbunden werden.

7. Verfahren nach Anspruch 6,
**dadurch gekennzeichnet,**
**dass** die Aufzugskabine in Panelbauweise hergestellt wird, wobei die Panele (2.1, 5.1,7.1) fabrikseitig lediglich mittels eines automatisierten Stanz-/Ankantvorganges hergestellt werden und kleinvolumig vor Ort transportiert werden und die Aufzugskabine in kurzer Montagezeit im Aufzugsschacht aufgebaut wird.

8. Verfahren nach einem der Ansprüche 5 bis 7,
**dadurch gekennzeichnet,**
**dass** bei der Montage der Aufzugskabine das Montagepersonal durch einfach identifizierbare Verbindungselemente geführt wird.

## Claims

1. Lift cage (1) consisting of floor (2), doors (4), side walls (5), back wall (6) and roof (7), wherein the floor (2), side walls (5), back wall (6) and roof (7) are each made in modular form from a plurality of panels which can be held together by means of connecting elements, wherein the floor (2) is constructed from a plurality of floor panels (2.1) supported by a lower fastening profile member (13) of a support frame (10) and the walls (5, 6) are constructed from a plurality of wall panels (5.1), wherein each wall panel (5.1) has, at the lower end, straps (5.2) disposed in connection with the floor panels (2.1), the wall panels (5.1) are interconnectible by means of clip connections (5.5) and each wall panel (5.1) has at the upper end straps (5.3) disposed in connection with the roof panels (7.1), wherein wall panel (5.1) and straps (5.2, 5.3) are integral.

2. Lift cage according to claim 1, **characterised in that** the clip connection (5.5) comprises a clip (5.6) punched out of the wall panel (5.1), wherein wall panel (5.1) and clip (5.6) are integral.

3. Lift cage according to claim 1 or 2, **characterised in that** the roof (7) is constructed from a plurality of roof panels (7.1) disposed in connection with an upper fastening profile member (14) of the support frame (10).

4. Lift cage according to any one of the preceding claims, **characterised in that** the threshold (3) of the lift cage (1) does not have an own support construction and is arranged on the floor panels (2.1).

5. Method of mounting a lift cage (1) consisting of floor (2), doors (4), side walls (5), back wall (6) and roof (7) according to any one of claims 1 to 4, **characterised in that** floor (2), side walls (5), back wall (6) and roof (7) are not connected by welding, wherein detachable connecting elements are used.

6. Method according to claim 5, **characterised in that** plug connections (2.3, 5.2, 5.3, 5.5, 5.7, 7.2) and screw connections (2.4) are used as connecting elements, wherein merely the highly loaded cage elements (2.1) are connected by means of screw connections (2.4).

7. Method according to claim 6, **characterised in that** the lift cage is produced in panel mode of construction, wherein the panels (2.1, 5.1, 7.1) are produced at the factory merely by means of an automated punching/flanging process and are transported in small volume to on site and the lift cage is installed in the lift shaft in a short assembly time.

8. Method according to any one of claims 5 to 7, **characterised in that** during assembly of the lift cage the assembly operative is guided by readily identifiable connecting elements.

## Revendications

1. Cabine d'ascenseur (1) composée d'un plancher (2), de portes (4), de parois latérales (5), d'une paroi arrière (6) et d'un plafond (7), étant précisé que le plancher (2), les parois latérales (5), la paroi arrière (6) et le plafond (7) présentent chacun une construction modulaire faite de plusieurs panneaux qui sont aptes à être réunis à l'aide d'éléments de liaison, que le plancher (2) est construit à partir de plusieurs panneaux de plancher (2.1) qui sont portés par un profilé de fixation inférieur (13) d'un châssis porteur (10), que les parois (5, 6) sont construites à partir de plusieurs panneaux de paroi (5.1), que chaque panneau de paroi (5.1) présente à son extrémité inférieure des languettes (5.2) qui sont reliées aux panneaux de plancher (2.1), que les panneaux de paroi (5.1) sont aptes à être reliés entre eux à l'aide de liaisons à patte (5.5) et que chaque panneau de paroi (5.1) présente à son extrémité supérieure des languettes (5.3) reliées aux panneaux de plafond (7.1), et que le panneau de paroi (5.1) et les languettes (5.2, 5.3) sont réalisés d'une seule pièce.

2. Cabine d'ascenseur selon la revendication 1, **caractérisée en ce que** la liaison à patte (5.5) comporte une patte (5.6) qui est découpée dans le panneau de paroi (5.1), le panneau de paroi (5.1) et la patte (5.6) étant réalisés d'une seule pièce.

3. Cabine d'ascenseur selon l'une des revendications 1 ou 2, **caractérisée en ce que** le plafond (7) est construit à partir de plusieurs panneaux de plafond (7.1) qui sont reliés à un profilé de fixation supérieur (14) du châssis porteur (10).

4. Cabine d'ascenseur selon l'une des revendications précédentes, **caractérisée en ce que** le seuil (3) de la cabine d'ascenseur (1) ne comporte pas de construction porteuse propre et est disposée sur les panneaux de plancher (2.1).

5. Procédé pour le montage d'une cabine d'ascenseur (1) composée d'un plancher (2), de portes (4), de parois latérales (5), d'une paroi arrière (6) et d'un plafond (7) selon les revendications 1 à 4, **caractérisée en ce que** le plancher (2), les parois latérales (5), la paroi arrière (6) et le plafond (7) ne sont pas reliés par soudage, étant précisé que des éléments de liaison amovibles sont utilisés.

6. Procédé selon la revendication 5, **caractérisée en ce qu'**on utilise comme éléments de liaison des liaisons par emboîtement (2.3, 5.2, 5.3, 5.5, 5.7, 7.2) et des liaisons par vissage (2.4), étant précisé que seuls les éléments de cabine (2.1) fortement sollicités sont reliés à l'aide de liaisons par vissage (2.4).

7. Procédé selon la revendication 6, **caractérisée en ce que** la cabine d'ascenseur est fabriquée par panneaux, étant précisé que les panneaux (2.1, 5.1, 7.1) ne sont fabriqués à l'usine qu'à l'aide d'une opération de découpage/pliage automatisée et sont amenés sur place en petit volume et que la cabine d'ascenseur est construite dans la gaine d'ascenseur en un temps de montage court.

8. Procédé selon l'une des revendications 5 à 7, **caractérisée en ce que** lors du montage de la cabine d'ascenseur, le personnel de montage est guidé par des éléments de liaison facilement identifiables.
